# EUROPÄISCHE PATENTSCHRIFT

(11) **EP 3 691 811 B1**
(45) Veröffentlichungstag und Bekanntmachung des Hinweises auf die Patenterteilung: **12.07.2023**
(21) Anmeldenummer: 18814815.9
(22) Anmeldetag: 28.11.2018
(51) Int. Cl.: B21H 1/06, B66D 1/30, B66D 1/36

(54) **SEILTROMMEL SOWIE VERFAHREN ZU DEREN HERSTELLUNG**
ROPE DRUM AND METHOD FOR THE PRODUCTION THEREOF
TAMBOUR À CÂBLE ET PROCÉDÉ POUR LE FABRIQUER

(30) Priorität: 28.11.2017 DE 102017128163
(43) Veröffentlichungstag der Anmeldung: 12.08.2020
(73) Patentinhaber: Liebherr-Components Biberach GmbH, 88400 Biberach an der Riß (DE)
(72) Erfinder: HAUSLADEN, Norbert, 88400 Biberach (DE); RÜTTEN, Hubertus, 88499 Riedlingen (DE)
(74) Vertreter: Thoma, Michael
(86) Internationale Anmeldenummer: PCT/EP2018/082875
(87) Internationale Veröffentlichungsnummer: WO 2019/106030

(56) Entgegenhaltungen:
- CN-B- 103 072 913
- DE-C- 393 583
- DE-U1-202011 001 845
- GB-A- 2 490 350
- JP-A- H0 597 395
- JP-A- S5 084 455
- US-A- 1 984 604
- US-A- 1 991 486
- US-A- 2 420 050

## Beschreibung

Die vorliegende Erfindung betrifft Seiltrommeln zum Auf- und Abwickeln von Seilen, mit einem Trommelmantel, an dem stirnseitig Endscheiben befestigt sind, sowie Seilwinden mit solchen Seiltrommeln. Die Erfindung betrifft ferner auch ein Verfahren zum Herstellen einer solchen Seiltrommel.

Seilwinden werden in diversen Anwendungsgebieten eingesetzt und umfassen im Wesentlichen drei große Hauptbaugruppen, nämlich zum einen die Seiltrommel mit einem Trommelmantel und stirnseitig angebrachten, den Trommelmantel begrenzenden End- bzw. Bordscheiben, zum anderen ein Antriebsgetriebe und schließlich einen Windenrahmen, an dem die Seiltrommel drehbar gelagert ist. Das genannte Antriebsgetriebe ist dabei oftmals im Inneren der Seiltrommel untergebracht und kann beispielsweise als ein- oder mehrstufiges Planetengetriebe ausgebildet sein.

Die Schrift DE 393 583 C zeigt beispielsweise eine Seiltrommel, die einen zylindrischen Kern aus Gusseisen besitzt, auf den ein Blechmantel mit eingepressten oder eingewalzten Seilrillen aufgeschoben wird. Weitere Seilwinden der genannten Art sind beispielsweise aus den Schriften US 1,991,486 A, GB 24 90 350 A, JP H05 97395 A oder JP S50 84455 A bekannt.

Solche Seilwinden werden beispielsweise für Beschickungsanlagen wie Kalkofen-Beschickungsanlagen oder Hebezeuge im Maschinen- und Anlagenbau oder in der Umschlagtechnik bzw. Anlagen in der Bergbau- und Rohstoffindustrie eingesetzt, wobei die Seilwinden zum vertikalen Materialtransport, aber auch als horizontaler bzw. schräg geneigter Vorschubantrieb dienen können. Weitere Anwendungen können Krane wie Baukrane, Fahrzeugkrane oder maritime Krane wie Hafen-, Schiffs- und Offshore-Krane sein, wobei die Seilwinden hier Hubwinden zum Auf- und Abspulen eines Hubseils, aber auch Abspannwinden für Abspannseile oder auch Vorschubwinden beispielsweise zum Verfahren einer Laufkatze sein können. Solche Seilwinden werden ferner ebenfalls eingesetzt für andere Baumaschinen wie Raupenkrane und können auch als Derrickwinden oder Tiefseewinden Verwendung finden.

Je nach Anwendungsfall können solche Seilwinden sehr groß ausgebildet sein, wobei entsprechende Großseilwinden oder Schwerlastseilwinden beträchtliche Abmessungen mit Durchmessern von mehreren Metern und Stückgewichten von 10 t, 20 t oder auch noch mehr Tonnen aufweisen können.

Dabei treten an der Seiltrommel durch das unter Last aufzuspulende Seil beträchtliche Druckspannungen auf, unter denen die Seiltrommel das darauf aufgewickelte Seilpaket mit ausreichender Sicherheit halten muss. Das aufzuwickelnde Seil wird hierbei nicht nur in einer Lage aufgespult, sondern in mehreren Lagen - auch mehr als zehn Lagen - übereinander gestapelt auf der Seiltrommel aufgewickelt, wobei jede einzelne aufzuwickelnde Lage wiederum Druckspannungen in das Seiltrommelrohr einbringt, so dass nach dem Superpositionsprinzip bei an sich gleich bleibendem Seilzug die Druckspannungen im Trommelmantel mit zunehmender Anzahl an Wickellagen immer mehr zunehmen. Schnürt beispielsweise ein Seilzug von 100 kN bei einlagiger Wicklung das Seiltrommelrohr mit etwa 100 kN Kraft zusammen, ergeben sich bei mehreren Wickellagen beträchtlich höhere Kräfte, die auf das Rohr einwirken, die beispielsweise bei zehn oder mehr Wickellagen ein Vielfaches der genannten 100 kN betragen und auch 1000 kN übersteigen können.

Diesem äußeren Druck muss der Trommelmantel standhalten, so dass zum Teil beträchtliche Trommelwanddicken vorgesehen werden und beispielsweise Trommelwandstärken von 50-150 mm sinnvoll sein können. Teilweise werden die Seiltrommelrohre auch aus hochfesten Stählen wie beispielsweise Vergütungsstählen oder Feinkornbaustählen gefertigt, um Gewicht einzusparen, trotzdem aber den hohen Druckbelastungen standhalten zu können.

Um große Seiltrommelrohre in den genannten Dimensionen effizient fertigen zu können, werden üblicherweise Bleche ausgebrannt, gerundet und an den Stoßstellen zusammengeschweißt. Auf diese solchermaßen gefertigten Rohre wird dann an der Außenmantelfläche mechanisch eine Seilverrillung eingeschnitten, um das Seil kontrolliert aufspulen zu können.

Alternativ zu einem solchen Zusammenschweißen gebogener Bleche kann der Trommelmantel auch aus einem gezogenen Rohr gefertigt werden. Auf diese Weise lassen sich allerdings nur Seiltrommeln begrenzter Dimensionen herstellen, wobei üblicherweise nur Trommeldurchmesser bis ca. 700 mm und Wanddicken bis ca. 50 mm auf diese Weise gefertigt werden können. Auch bei solchen gezogenen Seiltrommelrohren wird üblicherweise die Seilverrillung spanend in die Außenmantelfläche eingearbeitet.

Hiervon ausgehend liegt der vorliegenden Erfindung die Aufgabe zugrunde, eine verbesserte Seiltrommel, eine verbesserte Seilwinde sowie ein verbessertes Verfahren zum Herstellen einer solchen Seiltrommel zu schaffen, die Nachteile des Standes der Technik vermeiden und Letzteren in vorteilhafter Weise weiterbilden. Insbesondere soll eine einfach zu fertigende, auch hohen Druckbeanspruchungen mit ausreichender Sicherheit standhaltende Seiltrommel für Großseilwinden bzw. Schwerlastwinden geschaffen werden, die hinsichtlich Wandstärken, Durchmessern und Material weniger Einschränkungen unterliegen als bislang bekannte Seiltrommeln.

Erfindungsgemäß wird die genannte Aufgabe durch ein Herstellverfahren gemäß Anspruch 1, eine Seiltrommel gemäß Anspruch 9 sowie eine Seilwinde gemäß Anspruch 14 gelöst. Bevorzugte Ausgestaltungen der Erfindung sind Gegenstand der abhängigen Ansprüche.

Es wird also vorgeschlagen, den Trommelmantel bzw. das Seiltrommelrohr nicht mehr zu ziehen oder aus einem gebogenen Blech zusammenzuschweißen, sondern durch Walzen nahtlos und stoßfrei aus einem Stück zu fertigen. Erfindungsgemäß wird der Trommelmantel aus einem ringförmigen Werkstückrohling nahtlos gewalzt. Der genannte ringförmige Werkstückrohling wird durch ein Walzverfahren zu dem genannten Trommelmantel in der benötigten Wandstärke und mit benötigtem Durchmesser umgeformt. Dabei wird beim und/oder nach dem Walzen des Trommelmantels an dessen Außenmantelfläche ein Seilrillenprofil ausgebildet.

Das genannte Seilrillenprofil an der Außenmantelfläche des nahtlosen Trommelmantels wird dabei spanlos durch ein sich in der Außenmantelfläche abbildendes Werkzeug ausgebildet. Vorteilhafterweise kann das Seilrillenprofil durch Walzen oder Rollen mittels eines sich in der Außenmantelfläche abbildenden Rollwerkzeugs erzeugt werden, wie dies in ähnlicher Weise beim Gewinderollen Verwendung findet.

Durch Walzen des Trommelmantels der Seilwinde und dessen spanlos ausgebildetes Seilrillenprofil können einerseits ohne hohe Vorrichtungskosten auch sehr große Dimensionen und Stückgewichte realisiert werden, wobei die Trommeldurchmesser und -wandstärken im Wesentlichen beliebig an die gewünschte Konstruktion angepasst werden können. Insbesondere fallen keine speziellen Modell- bzw. Formkosten wie bei Gussseiltrommeln oder Vorrichtungskosten für Matritze und Patrize an, wie sie beim Rohrziehen benötigt werden. Zum anderen können Stoßstellen und Unregelmäßigkeiten, wie sie beim Zusammenschweißen von gebogenen Blechen entstehen, vermieden werden und dementsprechend ein besserer Kraftfluss und ein gleichmäßigerer Spannungsverlauf über den gesamten Umfang des Trommelmantels erreicht werden, so dass eine hohe Standfestigkeit gegenüber Druckbeanspruchungen erzielt wird. Diesbezüglich kommt hinzu, dass durch den Verzicht auf Schweißnähte kein ungleichmäßiger Wärmeeintrag am Umfang des Trommelmantels erfolgt, so dass ein Verziehen des Trommelmantels und damit einhergehende Verspannungen vermieden werden können.

Gleichzeitig verbessert der Walzprozess die mechanisch-technologischen Eigenschaften des Seiltrommelmantels. Insbesondere können Strukturmängel wie beispielsweise ein grobes oder orientiertes Gefüge, das beispielsweise beim Rohrziehen charakteristisch ist, oder auch Lunker, die herstellbedingt in den gegossenen Rohlingen vorliegen, durch das Auswalzen beseitigt werden. Das Walzen erzielt einen hohen Umformgrad und vergleichmäßigt die Gefügestruktur. Insbesondere kann eine gleichmäßige, feine Gefügestruktur weitgehend frei von Fehlstellen wie Lunker erzielt werden, die im Vergleich zu einer gegossenen oder gezogenen Seiltrommel deutlich gleichmäßiger, feiner und mit weniger Lunkern versehen ist.

Insbesondere kann der Trommelmantel auch aus nicht schweißbaren Stählen hergestellt werden, da durch das Walzen des Trommelmantels keine Stoßstellen mehr zusammengeschweißt werden müssen. Gleichwohl können je nach Anwendungsfall aber auch schweißbare Stähle Verwendung finden und zum Trommelmantel gewalzt werden. Insgesamt erlaubt das Walzen eine große Vielfalt der verwendbaren Werkstoffe.

In Weiterbildung der Erfindung kann der ringförmige Rohling beim Walzen mantelflächenseitig mit einer Hauptwalze und einer Dornwalze, die zwischen sich einen Radialwalzspalt begrenzen, unter Rotieren des ringförmigen Rohlings um eine Rohlingsrotationsachse druckumgeformt werden. Die genannten Haupt- und Dornwalzen können dabei von einem Vorschubantrieb aufeinanderzu gestellt bzw. in ihrem Abstand voneinander eingestellt werden, um den genannten Radialwalzspalt einstellen und den für das Walzumformen benötigten Umformdruck aufbringen zu können. Gleichzeitig kann durch das Einstellen des genannten Radialwalzspaltes die gewünschte Wandstärke des Trommelmantels eingestellt werden.

Zusätzlich zu den genannten Haupt- und Dornwalzen kann der ringförmige Rohling stirnflächenseitig mittels zumindest eines Paars Axialwalzen druckumgeformt werden, die zwischen sich einen Axialwalzspalt begrenzen und die Stirnseiten des entstehenden Trommelmantels formen bzw. umformen.

Die genannten Axialwalzen können kegelförmig ausgebildet sein, um zwischen sich einen im Querschnitt betrachtet V-förmigen bzw. keilförmigen Axialwalzspalt zu begrenzen.

Durch die Walzumformung mittels der genannten Haupt- und Dornwalzen sowie den genannten Axialwalzen und die hierdurch erzielbare Reduktion der Wanddicke und der Ringhöhe stellt sich ein tangentialer Stofffluss ein, wodurch der Ringdurchmesser zunimmt. Um der Ringdurchmesserzunahme ausweichen zu können, kann das Axialgerüst mit den beiden Axial- bzw. Kegelwalzen radial entlang der Maschinenlängsachse positioniert werden, welche Maschinenlängsachse durch die Achse der Haupt- und Dornwalze sowie der Längsachse der Axialwalzen gebildet sein kann.

Das genannte Seilrillenprofil kann gegebenenfalls spanend nachbearbeitet werden. Insbesondere kann das Seilrillenprofil durch Drehen in die Außenmantelfläche geschnitten bzw. nachgeschnitten werden.

In vorteilhafter Weiterbildung der Erfindung ist an den Endabschnitten des Trommelmantels ein Aufstiegsbereich für das zu wickelnde Seil vorgesehen, welcher Aufstiegsbereich das Seil beim oder vor dem Anlaufen gegen die Bordscheibe in die nächste Wickellage aufsteigen lässt und in der nächsten Wickellage zurücklaufen lässt. Dieser Aufstiegsbereich kann vorteilhafterweise gleich beim Walzen des Trommelmantels mit ausgebildet werden, sodass kein weiterer Fertigungsschritt notwendig ist. Alternativ kann der genannte Aufstiegsbereich nach dem Walzen des Mantelkorpus durch eine weitere, nachfolgende spanlose Bearbeitung an der Außenmantelfläche ausgebildet werden, beispielsweise durch einen nachfolgenden Walz- und/oder Rollschritt und/oder einen anderen spanlosen Umformschritt, mittels dessen der Endabschnitt randseitig umgeformt wird, um den Aufstiegsbereich auszuformen.

Alternativ zu einem solchen integral einstückigen Anformen des Aufstiegsbereichs an den Trommelmantel kann der Aufstiegsbereich jedoch auch als separates Bauteil ausgebildet sein, welches nachträglich auf den nahtlosen Trommelmantel gefügt wird. Vorteilhafterweise kann für ein solches separates Aufstiegselement an dem nahtlosen Trommelmantel eine Fügefläche angeformt werden, insbesondere gleich beim Walzen des Trommelmantels oder gegebenenfalls auch in einem nach dem Walzvorgang folgenden, weiteren Bearbeitungsschritt.

Die genannten Endscheiben der Seiltrommel werden vorteilhafterweise separat ausgebildet und nachträglich an den Trommelmantel gefügt, beispielsweise dort angeschraubt.

Besonders vorteilhaft kann die Ausbildung des Trommelmantels in Form eines nahtlosen, stoßfreien Walzprofils in Verbindung mit großen Trommelmanteldurchmessern von beispielsweise mehr als 0,75 m und Wandstärken von mehr als 60 mm sein. Insbesondere kann der Trommelmantel auch Durchmesser von mehr als 1 m oder auch mehreren Metern aufweisen. Die Wandstärken können auch deutlich größer als die zuvor genannten 60 mm betragen, beispielsweise mehr als 74 mm oder auch mehr als 100 mm, wobei auch Trommelwandstärken von 150 mm oder mehr gefertigt werden können.

Vorteilhafterweise kann die Wandstärke des Trommelmantels deutlich größer sein als die Tiefe der Seilrillung in der Außenmantelfläche. Besitzt der Trommelmantel beispielsweise die zuvor genannte glatte Innenmantelfläche, kann die Wandstärke des Trommelmantels, gemessen zwischen glatter Innenmantelfläche und dem Boden der Seilrillen in der Außenmantelfläche, was einer minimalen Wandstärke entspricht, mehr als 150% oder mehr als 200% oder auch mehr als 300% oder mehr als 400% der Tiefe der Seilrillen betragen.

Die Erfindung wird nachfolgend anhand eines bevorzugten Ausführungsbeispiels und zugehöriger Zeichnungen näher erläutert. In den Zeichnungen zeigen:
- Fig. 1:: eine schematische Frontansicht einer Seilwinde mit einer Seiltrommel nach einer vorteilhaften Ausführung der Erfindung, wobei die Seiltrommel an einem Windenrahmen drehbar gelagert ist und ein Antriebsgetriebe im Inneren der Seiltrommel aufgenommen ist,
- Fig. 2:: eine schematische Schnittansicht des Trommelmantels der Seiltrommel aus Fig. 1,
- Fig. 3:: eine schematische Darstellung einer Walzvorrichtung zum Walzen des Trommelmantels der Seiltrommel aus den vorhergehenden Figuren, wobei die radiale und axiale Beaufschlagung eines rotierenden, ringförmigen Werkstückrohlings durch Haupt- und Dornwalzen sowie ein Paar Axialwalzen dargestellt ist,
- Fig. 4:: eine weitere Ansicht des Trommelmantels der Seiltrommel aus den vorhergehenden Figuren, wobei die Teilansicht a eine Draufsicht auf die Außenmantelfläche des Trommelmantels ist und dessen endseitige Aufstiegsbereiche zeigt, die Teilansicht b eine Schnittansicht entlang der Linie A-A in der Teilansicht a ist und die Konturierung des Aufstiegsbereichs in Umfangsrichtung des Trommelmantels zeigt, wobei ferner die Teilansicht c eine ausschnittsweise, vergrößerte Darstellung des genannten Aufstiegsbereichs ist und die Teilansicht d eine ausschnittsweise, vergrößerte Schnittansicht des Trommelmantels ist, die das Verhältnis der Tiefe des Seilrillenprofils zur Wandstärke des Trommelmantels verdeutlicht, und
- Fig. 5:: eine ausschnittsweise vergrößerte Darstellung des Aufstiegsbereichs des Trommelmantels ähnlich der Teilansicht c der Figur 4, wobei der Aufstiegsbereich nach einer weiteren Ausführung der Erfindung als separates, nachträglich auf den Trommelmantel gefügtes Bauteil ausgebildet ist.

Wie Fig. 1 zeigt, umfasst die Seilwinde 1 eine Seiltrommel 2, die einen zumindest näherungsweise zylindrischen Trommelmantel 3 sowie zwei Endscheiben 4 aufweist, die sich quer zur Längsachse 5 des Trommelmantels 3 erstrecken, stirnseitig an den Trommelmantel 3 anschließen und radial über den Trommelmantel 3 vorstehen, um den Wickelraum 6 über dem Außenumfang des Trommelmantels 3 seitlich zu begrenzen.

Die genannten Endscheiben 4 sind insbesondere stirnseitig an dem Trommelmantel 3 starr befestigt, wobei die genannten Endscheiben 4 vorteilhafterweise separat von dem Trommelmantel 3 ausgebildet und daran form- und/oder kraftschlüssig befestigt sein können, beispielsweise mittels Schraubbolzen 7, mittels derer die Endscheiben 4 an den Stirnseiten des Trommelmantels 3 festgeschraubt sein können.

Die genannte Seiltrommel 2 kann dabei an einem Windenrahmen 8 drehbar gelagert sein, wobei vorteilhafterweise die Endscheiben 4 Lagerabschnitte 9 aufweisen, mittels derer die Seiltrommel 2 an dem Windenrahmen 8 drehbar gelagert ist, beispielsweise mittels Wälzlagern 10.

Zum Antreiben der Seiltrommel 2 kann die Seilwinde 1 ein Antriebsgetriebe 11 aufweisen, das zumindest teilweise im Inneren der Seiltrommel 2 aufgenommen sein kann und/oder sich durch eine der Endscheiben 4 hindurch erstrecken kann. Das genannte Antriebsgetriebe 11 kann beispielsweise ein ein- oder mehrstufiges Planetengetriebe sein.

Mit dem genannten Antriebsgetriebe 11 kann ein Windenantrieb beispielsweise in Form eines Hydromotors oder eines Elektromotors verbunden sein, um die Seiltrommel 2 rotatorisch um die Längsachse 5 des Trommelmantels 3 antreiben zu können und/oder beim Abziehen des Seils von der Seiltrommel 2 ein gewünschtes Bremsmoment bereitstellen zu können, wobei hierfür auch eine geeignete Bremsvorrichtung vorgesehen sein kann.

Die Seiltrommel 2 kann in sehr großen Dimensionen ausgebildet sein, beispielsweise einen Durchmesser von mehreren Metern und/oder eine Trommelwandstärke von 100 mm und mehr, ggf. auch mehreren Hundert Millimetern, aufweisen.

Wie die Figuren 2 und 3 zeigen, ist der Trommelmantel 3 der Seiltrommel 2 als nahtloses, stoßfreies Walzprofil ausgebildet, das durch Walzen eines ringförmigen Werkstückrohlings 12 herstellbar ist. Die Walzvorrichtung 13 kann dabei nach Art eines Ringwalzwerks ausgebildet sein und/oder vorteilhafterweise eine Hauptwalze 14 und eine Dornwalze 15 aufweisen, die zwischen sich einen Radialwalzspalt 16 begrenzen, dessen Spaltweite beispielsweise durch Zustellen der Dornwalze 15 einstellbar ist. Durch Zustellen der Dornwalze 15 auf die Hauptwalze 14 zu kann der Werkstückrohling 12, der bisweilen auch als Rohrluppe bezeichnet wird, mantelflächenseitig druckbeaufschlagt und umgeformt werden. Hierbei kann eine der genannten Walzen, beispielsweise die Hauptwalze 14 rotatorisch angetrieben werden, so dass sich der ringförmige Werkstückrohling 12 durch den Radialwalzspalt 16 hindurch dreht und um seine Werkstückrotationsachse dreht, während der Walzvorgang ausgeführt wird. Gegebenenfalls kann auch die Dornwalze 15 alternativ oder zusätzlich zu der genannten Hauptwalze 14 angetrieben sein.

Der Werkstückrohling 12 kann ursprünglich ein bereits einstückiger Gussrohling sein, der bereits ringförmig ausgebildet sein oder durch einen Dornwalz- und/oder Schmiedeschritt mit einem Loch versehen bzw. ringförmig umgeformt werden kann.

Die genannten Haupt- und Dornwalzen 14 und 15 können im Wesentlichen zylindrisch ausgebildet sein und parallel zueinander angeordnet sein, so dass der Radialwalzspalt 16 über seine Höhe eine im Wesentlichen gleich bleibende Spaltweite besitzt.

Zusätzlich zu den genannten Haupt- und Dornwalzen 14 und 15 kann der Werkstückrohling 12 während des Walzvorgangs durch zumindest ein Paar Axialwalzen 17 stirnseitig beaufschlagt werden, um die Stirnseiten des sich bildenden Trommelmantels 2 formen bzw. umformen zu können.

Die genannten Axialwalzen 17 und 18 können jeweils kegelförmig ausgebildet sein und sich zum Zentrum des ringförmigen Werkstückrohlings 12 verjüngen, wobei die beiden Axialwalzen 17 und 18 mit ihren Rotationsachsen in einer gemeinsamen Ebene angeordnet sein können, die durch die beiden vorgenannten Dorn- und Hauptwalzen 14 und 15 gehen kann. Mit anderen Worten kann das Axialwalzenpaar 17, 18 den Haupt- und Dornwalzen 14 und 15 gegenüberliegen bzw. einen Ringabschnitt des Werkstückrohlings 12 beaufschlagen, der dem von den Dorn- und Hauptwalzen beaufschlagten Ringabschnitt gegenüberliegt.

Von den beiden Axialwalzen 17 und 18 kann zumindest eine Axialwalze in axialer Richtung auf die andere Axialwalze zu verstellt werden, um die Stirnseiten des Werkstückrohlings 12 druckbeaufschlagen zu können. Gleichzeitig kann durch Einstellen der Beabstandung der Axialwalzen 17, 18 voneinander die entstehende Länge des Trommelmantels gesteuert werden.

Nach dem Walzen des Trommelmantels 3, d.h. dem Umformen des Werkstückrohlings 12 durch Walzen zu dem Trommelmantel 3 hin oder auch gleich beim Walzen, kann an der Außenmantelfläche 3a des Trommelmantels 3 ein Seilrillenprofil 19 ausgebildet werden, wie dies Fig. 3 zeigt. Das genannte Seilrillenprofil 19 kann durch spanlose Umformung ausgebildet werden, beispielsweise durch ein Rollwerkzeug, das sich in der Außenmantelfläche abbildet und ähnlich wie beim Gewinderollen das genannte Seilrillenprofil ausbildet.

Wie Figur 4 zeigt, insbesondere deren Teilansichten a bis c, kann an Endabschnitten des Trommelmantels 3 jeweils ein Aufstiegsbereich 19a angeformt werden, der in Umfangsrichtung betrachtet kontinuierlich ansteigt, vgl. Teilansicht 4b, um das darauf auflaufende Seil aufsteigen zu lassen und in der nächsten Wickellage zurücklaufen zu lassen.

Der genannte Aufstiegsbereich 19a kann vorteilhafterweise beim Walzen des Trommelmantels 3 mit ausgebildet werden, sodass der genannte Aufstiegsberiech 19 integral einstückig am Trommelmantel 3 angeformt ist und von einem Abschnitt des nahtlos ausgebildeten Walzprofils gebildet ist.

Insbesondere kann der genannte Aufstiegsbereich 19a nahtlos und/oder sprungfrei an das Seilrillenprofil 19 anschließen, sodass das in der letzten Seilrille laufende Seil harmonisch auf den Aufstiegsbereich 19a aufläuft und durch dessen Steigung in Umfangsrichtung des Trommelmantels auf die nächste Wickellage gehoben wird.

Wie Figur 5 zeigt, kann der genannte Aufstiegsbereich 19a aber auch als separates Element ausgebildet werden, das nachträglich an den nahtlos gewalzten Trommelmantel 3 angefügt wird. Das genannte separate Teil kann den gesamten Aufstiegsbereich 19a oder auch nur einen Abschnitt hiervon bilden.

Vorteilhafterweise sitzt das separate Aufstiegsteil auf der Außenmantelfläche des Trommelmantels 3, wobei der Trommelmantel 3 eine passend ausgebildete Fügefläche, insbesondere eine Ring- oder Teilringfläche am Außenmantel aufweisen kann, auf die der Aufstiegsbereich gefügt werden kann. Vorteilhafterweise kann der Trommelmantel auch eine stirnseitige Anlagefläche für den genannten Aufstiegsbereich besitzen, um ein seitliches Wegdrücken des separaten Elements zu vermeiden, vgl. Figur 5.

Die am Trommelmantel 3 ausgebildete Fügefläche für das separate Aufstiegselement kann spanlos am Trommelmantel ausgebildet sein, insbesondere beim Walzen mit ausgebildet sein.

Wie die Teilansicht d der Figur 4 zeigt, kann die Wandstärke des Trommelmantels 3 deutlich größer sein als die Tiefe der Seilrillen des Seilrillenprofils 19. Die minimale Wandstärke x, gemessen von der glatten Innenmantelfläche zum Boden der Seilrillen, kann beispielsweise mehr als 200% oder mehr als 300% der Tiefe y - x der Seilrillen 19 betragen.

Die Kontur der Innenmantelfläche kann von der seilrillenprofilierten Kontur der Außenmantelfläche abweichen und muss dieser nicht folgen. Insbesondere kann die Innenmantelfläche des Trommelmantels 3 glatt, insbesondere zumindest näherungsweise zylindrisch ausgebildet sein.

## Patentansprüche

1. Verfahren zum Herstellen einer Seiltrommel (2), die einen Trommelmantel (3) und daran stirnendseitig angebrachte Endscheiben (4) aufweist, **dadurch gekennzeichnet, dass** der Trommelmantel (3) aus einem ringförmigen Werkstückrohling (12) mittels einer Walzvorrichtung (13) nahtlos gewalzt wird, wobei beim und/oder nach dem Walzen des nahtlosen Trommelmantels (3) an dessen Außenmantelfläche (3a) durch spanlose Bearbeitung mittels eines sich in der Außenmantelfläche (3a) abbildenden Werkzeugs ein Seilrillenprofil (19) ausgebildet wird.

2. Verfahren nach dem vorhergehenden Anspruch, wobei das Seilrillenprofil an der Außenmantelfläche (3a) des Trommelmantels (3) durch Walzen oder Rollen mittels eines sich in der Außenmantelfläche (3a) abbildenden Rollwerkzeugs ausgebildet wird.

3. Verfahren nach einem der vorhergehenden Ansprüche, wobei eine Innenmantelfläche des Trommelmantels (3) glatt und/oder ohne Rillenprofil ausgebildet wird, insbesondere glatt gewalzt wird, sodass die Wandstärke des Trommelmantels (3) im Querschnitt betrachtet zwischen glatter Innenmantelfläche (3i) und rillenprofilierter Außenmantelfläche (3a) zyklisch dünner und wieder dicker wird.

4. Verfahren nach einem der vorhergehenden Ansprüche, wobei ein Aufstiegsbereich (19) für das zu wickelnde Seil an zumindest einem Endabschnitt des Trommelmantels (3) an dessen Außenmantelfläche (3a) durch den Walzvorgang mit ausgebildet wird.

5. Verfahren nach einem der vorhergehenden Ansprüche, wobei der Aufstiegsbereich (19a) für das zu wickelnde Seil als separates Teil an einen hierfür gewalzten Abschnitt des Trommelmantels (3) nach dem Walzvorgang gefügt wird, wobei vorzugsweise durch den Walzvorgang eine Fügefläche am Trommelmantel zum Anfügen des Aufstiegsbereichs ausgebildet wird.

6. Verfahren nach einem der vorhergehenden Ansprüche, wobei der ringförmige Werkstückrohling (12) mantelflächenseitig mit einer Hauptwalze (14) und einer Dornwalze (15), die zwischen sich einen Radialwalzspalt (16) begrenzen, unter Rotieren des ringförmigen Werkstückrohlings (12) um eine Rohlingsrotationsachse druckumgeformt wird, wobei der ringförmige Werkstückrohling (12) zusätzlich stirnflächenseitig zwischen zumindest einem Paar Axialwalzen (17, 18), die zwischen sich einen Axialwalzspalt begrenzen, druckumgeformt wird, wobei kegelförmige Axialwalzen (17, 18), die sich zu einem Zentrum des Werkstückrohlings (12) hin verjüngen und in einer gemeinsamen Ebene, die durch die Haupt- und Dornwalzen (14, 15) geht, angeordnet sind, verwendet werden.

7. Verfahren nach einem der vorhergehenden Ansprüche, wobei die Endscheiben (4) separat ausgebildet und nachträglich an den Trommelmantel (3) gefügt, insbesondere angeschraubt, werden.

8. Verfahren nach einem der vorhergehenden Ansprüche, wobei der ringförmige Werkstückrohling (12) als Gussrohling bereitgestellt oder in einem Dornwalz- und/oder Schmiedeschritt aus einem zunächst lochlosen Rohling geformt wird.

9. Seiltrommel zum Auf- und Abwickeln eines Seils, mit einem Trommelmantel (3), an dessen Stirnseiten Endscheiben (4) befestigt sind, **dadurch gekennzeichnet, dass** der Trommelmantel (3) in Form eines nahtlosen, stoßfreien Walzprofils mit einem spanlos eingeprägten Seilrillenprofil (19) in der Außenmantelfläche (3a) ausgebildet ist.

10. Seiltrommel nach dem vorhergehenden Anspruch, wobei eine Innenmantelfläche des Trommelmantels (3) glatt, ohne Rillenprofil ausgebildet ist, sodass die Wandstärke des Trommelmantels zwischen der glatten Innenmantelfläche und der gerillten Außenmantelfläche in einem Längsquerschnitt betrachtet zyklisch zu- und wieder abnimmt, wobei die maximale Tiefe der Seilrillen an der Außenmantelfläche weniger als 50% der minimalen Wandstärke des Trommelmantels (3) beträgt.

11. Seiltrommel nach einem der vorhergehenden Ansprüche, wobei an zumindest einem Endabschnitt des Trommelmantels (3) ein Aufstiegsbereich (19) für das zu wickelnde Seil in Form einer spanlos ausgebildeten Walzprofiloberfläche ausgebildet ist.

12. Seiltrommel nach einem der vorhergehenden Ansprüche, wobei an zumindest einem Endabschnitt des Trommelmantels (3) ein Aufstiegsbereich (19) für das zu wickelnde Seil in Form eines separaten Bauteils vorgesehen ist, das an den Trommelmantel (3) angefügt ist, wobei der Trommelmantel (3) einen Durchmesser von mehr als 0,75 m oder mehr als 1 m oder mehr als 3 m und/oder eine Mantelwandstärke von mehr als 75 mm oder mehr als 100 mm oder mehr als 150 mm aufweist.

13. Seiltrommel nach einem der vorhergehenden Ansprüche, wobei der Trommelmantel (3) aus einem nicht schweißbaren Stahl besteht, wobei der Trommelmantel eine feinkörnige, im Wesentlichen lunkerfreie Gefügestruktur mit einem hohen Umformgrad aufweist.

14. Seilwinde mit einer Seiltrommel, die gemäß einem der Ansprüche 9 bis 13 ausgebildet ist und an einem Windenrahmen (8) drehbar gelagert ist.

15. Seilwinde nach dem vorhergehenden Anspruch, wobei die Seiltrommel (2) mit einem Antriebsgetriebe (11) verbunden ist, das zumindest teilweise im Inneren der Seiltrommel (2) aufgenommen ist.

## Claims

1. A method of manufacturing a rope drum (2) that has a drum casing (3) and end plates (4) attached thereto at the end faces, **characterized in that** the drum casing (3) is seamlessly rolled from an annular workpiece blank (12) by means of a rolling apparatus (13), with a rope groove profile (19) being formed at the outer casing surface (3a) of the seamless drum casing (3) on and/or after the rolling thereof by a non-cutting machining by means of a tool that is mapped in the outer casing surface (3a).

2. A method in accordance with the preceding claim, wherein the rope groove profile is formed at the outer casing surface (3a) of the drum casing (3) by rolling by means of a rolling tool that is mapped in the outer casing surface (3a).

3. A method in accordance with one of the preceding claims, wherein an inner casing surface of the drum casing (3) is formed as smooth and/or as without a groove profile and is in particular rolled smooth so that the wall thickness of the drum casing (3) becomes cyclically thinner and thicker again viewed in cross-section between the smooth inner casing surface (3i) and the outer casing surface (3a) having the groove profile.

4. A method in accordance with one of the preceding claims, wherein a rising region (19) for the rope to be wound is formed by the rolling process at at least one end section of the drum casing (3) at its outer casing surface (3a).

5. A method in accordance with one of the preceding claims, wherein the rising region (19a) for the rope to be wound is joined as a separate part after the rolling process to a section of the drum casing (3) rolled for this purpose, with a joint surface preferably being formed by the rolling procedure at the drum casing for joining the rising region.

6. A method in accordance with one of the preceding claims, wherein the annular workpiece blank (12) is pressure shaped at the casing surface side by a main roll (14) and by a mandrel roll (15) that bound a radial roll gap (16) between them while rotating the annular workpiece blank (12) about a blank axis of rotation; wherein the annular workpiece blank (12) is additionally pressure shaped at the end face side between at least one pair of axial rolls (17, 18) that bound an axial roll gap between them; and wherein conical axial rolls (17, 18) are used that taper toward a center of the workpiece blank (12) and are arranged in a common plane that passes through the main and mandrel rolls (14, 15).

7. A method in accordance with one of the preceding claims, wherein the end plates (4) are formed separately and are subsequently joined, in particular screwed, to the drum casing (3).

8. A method in accordance with one of the preceding claims, wherein the annular workpiece blank (12) is provided as a cast blank or is shaped in a mandrel roll step and/or a forge step from an initially hole-less blank.

9. A rope drum for winding and unwinding a rope, comprising a drum casing (3) to whose end faces end plates (4) are fastened, **characterized in that** the drum casing (3) is formed in the shape of a seamless, joint-free roll profile having a rope groove profile (19) in the outer casing surface (3a) imparted in a non-cutting manner.

10. A rope drum in accordance with the preceding claim, wherein an inner casing surface of the drum casing (3) is smooth, without a groove profile, so that the wall thickness of the drum casing cyclically increases and decreases again viewed in a transverse longitudinal section between the smooth inner casing surface and the grooved outer casing surface; and wherein the maximum depth of the rope grooves at the outer casing surface amounts to less than 50% of the minimal wall thickness of the drum casing (3).

11. A rope drum in accordance with one of the preceding claims, wherein a rising region (19) for the rope to be wound is formed in the shape of a roll profile surface formed in a non-cutting manner at at least one end section of the drum casing (3).

12. A rope drum in accordance with one of the preceding claims, wherein a rising region (19) for the rope to be wound is provided at at least one end section of the drum casing (3) in the form of a separate component that is joined to the drum casing (3); and wherein the drum casing (3) has a diameter of more than 0.75 m or more than 1 m or more than 3 m; and/or has a casing wall thickness of more than 75 mm or more than 100 mm or more than 150 mm.

13. A rope drum in accordance with one of the preceding claims, wherein the drum casing (3) comprises non-weldable steel; and wherein the drum casing (3) has a fine grained matrix structure that is substantially free of shrinkage cavities and has a high degree of shaping.

14. A rope winch comprising a rope drum that is configured in accordance with one of the claims 9 to 13 and that is rotatably supported at a winch frame (8).

15. A rope winch in accordance with the preceding claim, wherein the rope drum (2) is connected to a drive transmission (11) that is at least partially received in the interior of the rope drum (2).

## Revendications

1. Procédé de fabrication d'un tambour à câble (2), qui présente une enveloppe de tambour (3) et des flasques d'extrémité (4) montés côté extrémité frontale de celle-ci, **caractérisé en ce que** l'enveloppe de tambour (3) est laminée sans soudure à partir d'une pièce brute (12) annulaire au moyen d'un dispositif de laminage (13), dans lequel, lors du laminage ou après le laminage de l'enveloppe de tambour (3) sans soudure, un profil rainuré pour câble (19) est réalisé sur sa surface d'enveloppe extérieure (3a) par façonnage sans enlèvement de copeaux au moyen d'un outil se reproduisant dans la surface d'enveloppe extérieure (3).

2. Procédé selon la revendication précédente, dans lequel le profil rainuré pour câble est réalisé sur la surface d'enveloppe extérieure (3a) de l'enveloppe de tambour (3) par laminage ou roulage au moyen d'un outil de roulage se reproduisant dans la surface d'enveloppe extérieure (3a).

3. Procédé selon l'une des revendications précédentes, dans lequel une surface d'enveloppe intérieure de l'enveloppe de tambour (3) est réalisée lisse et/ou sans profil rainuré, en particulier laminée de manière lisse, de telle sorte que l'épaisseur de paroi de l'enveloppe de tambour (3), vue en coupe transversale, entre la surface d'enveloppe intérieure (3i) lisse et la surface d'enveloppe extérieure (3a) à profil rainuré devient périodiquement plus mince et à nouveau plus épaisse.

4. Procédé selon l'une des revendications précédentes, dans lequel une zone de montée (19) pour le câble à enrouler est également réalisée par le processus de laminage sur au moins une partie d'extrémité de l'enveloppe de tambour (3), sur la surface d'enveloppe extérieure (3a) de celle-ci.

5. Procédé selon l'une des revendications précédentes, dans lequel la zone de montée (19a) pour le câble à enrouler est assemblée comme pièce séparée sur une partie laminée à cet effet de l'enveloppe de tambour (3) après le processus de laminage, une surface d'assemblage étant de préférence réalisée sur l'enveloppe de tambour par le processus de laminage pour ajouter la zone de montée.

6. Procédé selon l'une des revendications précédentes, dans lequel la pièce brute (12) annulaire subit une déformation plastique de compression côté surface d'enveloppe, avec un cylindre principal (14) et un mandrin de laminage (15) qui limitent entre eux une emprise radiale (16), par rotation de la pièce brute (12) annulaire sur un axe de rotation de pièce brute, la pièce brute (12) annulaire subissant en plus une déformation plastique de compression côté faces frontales entre au moins une paire de cylindres axiaux (17, 18) qui limitent entre eux une emprise axiale, dans lequel des cylindres axiaux (17, 18) coniques, qui s'amincissent en direction d'un centre de la pièce brute (12) et qui sont disposés dans un plan commun qui passe par le cylindre principal et le mandrin de laminage (14, 15), sont utilisés.

7. Procédé selon l'une des revendications précédentes, dans lequel les flasques d'extrémité (4) sont réalisés séparément et assemblés ultérieurement, en particulier vissés, sur l'enveloppe de tambour (3).

8. Procédé selon l'une des revendications précédentes, dans lequel la pièce brute (12) annulaire est mise à disposition sous la forme d'une pièce brute moulée ou est formée dans une étape de laminage par mandrin et/ou de forgeage à partir d'une pièce brute d'abord sans trou.

9. Tambour à câble pour enrouler et dérouler un câble, comportant une enveloppe de tambour (3), des flasques d'extrémité (4) étant fixées aux faces frontales de celle-ci, **caractérisé en ce que** l'enveloppe de tambour (3) est réalisée sous la forme d'un profilé laminé sans soudure et lisse avec un profil rainuré pour câble (19) empreint sans enlèvement de copeaux dans la surface d'enveloppe extérieure (3a).

10. Tambour à câble selon la revendication précédente, dans lequel une surface d'enveloppe intérieure de l'enveloppe de tambour (3) est réalisée lisse, sans profil rainuré, de telle sorte que l'épaisseur de paroi de l'enveloppe de tambour entre la surface d'enveloppe intérieure lisse et la surface d'enveloppe extérieure rainurée, vue dans une section longitudinale, augmente et diminue périodiquement, la profondeur maximale des rainures pour câble sur la surface d'enveloppe extérieure étant inférieure à 50 % de l'épaisseur de paroi minimale de l'enveloppe de tambour (3).

11. Tambour à câble selon l'une des revendications précédentes, dans lequel une zone de montée (19) pour le câble à enrouler est réalisée sur au moins une partie d'extrémité de l'enveloppe de tambour (3) sous la forme d'une surface de profilé laminé réalisée sans enlèvement de copeaux.

12. Tambour à câble selon l'une des revendications précédentes, dans lequel une zone de montée (19) pour le câble à enrouler est prévue sur au moins une partie d'extrémité de l'enveloppe de tambour (3) sous la forme d'un élément séparé, qui est ajouté à l'enveloppe de tambour (3), l'enveloppe de tambour (3) présentant un diamètre supérieur à 0,75 m ou supérieur à 1 m ou supérieur à 3 m et/ou une épaisseur de paroi d'enveloppe supérieure à 75 mm ou supérieure à 100 mm ou supérieure à 150 mm.

13. Tambour à câble selon l'une des revendications précédentes, dans lequel l'enveloppe de tambour (3) est constituée d'un acier non soudable, l'enveloppe de tambour présentant une structure à grains serrés, sensiblement sans retassures avec un coefficient de corroyage élevé.

14. Treuil à câble comportant un tambour à câble, qui est réalisé selon l'une des revendications 9 à 13 et qui est monté rotatif sur un cadre de treuil (8).

15. Treuil à câble selon la revendication précédente, dans lequel le tambour à câble (2) est relié à un engrenage d'entraînement (11), qui est reçu au moins en partie à l'intérieur du tambour à câble (2).
